# FASCICULE DE BREVET EUROPEEN

(11) **EP 3 547 041 B1**
(45) Date de publication et mention de la délivrance du brevet: **01.05.2024**
(21) Numéro de dépôt: 19165050.6
(22) Date de dépôt: 25.03.2019
(51) Int. Cl.: G04B 17/28, G04B 17/26, G04B 15/06

(54) **GARDE-TEMPS COMPORTANT UN OSCILLATEUR MECANIQUE**
ZEITMESSER, DER EINEN MECHANISCHEN OSZILLATOR UMFASST
TIME-PIECE COMPRISING A MECHANICAL OSCILLATOR

(30) Priorité: 27.03.2018 CH 4072018
(43) Date de publication de la demande: 02.10.2019
(73) Titulaire: CSEM Centre Suisse d'Electronique et de Microtechnique SA, 2002 Neuchâtel (CH)
(72) Inventeur: DROZ-DIT-BUSSET, Fabien, 2075 Thielle (CH); COSANDIER, Florent, 2013 Colombier (CH)
(74) Mandataire: P&TS SA (AG, Ltd.)

(56) Documents cités:
- WO-A1-01/18611
- Reinhard Meis: "Das Tourbillon" In: "DAS TOURBILLON : FASZINATION DER UHRENTECHNIK.", 1 janvier 1993 (1993-01-01), MUENCHEN : CALLWEY VERLAG., DE, XP055615866, ISBN: 978-3-7667-1059-8 pages 90-91, * Abraham-Louis Breguet, Nr. 282, Paris, 1800.; page 90 - page 91; figures 4-7 *
- Jiaxian (sjx) Su: "Introducing The Wilhelm Rieber Flying Tourbillon Wristwatch With Spring Detent Escapement | SJX Watches", , 7 décembre 2014 (2014-12-07), XP055615844, Extrait de l'Internet: URL:https://watchesbysjx.com/2014/12/intro ducing-the-wilhelm-rieber-flying-tourbillo n-wristwatch-with-spring-detent-escapement .html [extrait le 2019-08-27]

## Description

Cette invention concerne un garde-temps de type balancier-spiral avec un ressort spiral et un balancier. L'invention est particulièrement adaptée aux montres bracelets mais peut également s'appliquer à d'autres mécanismes de mesure du temps tels les pendules de table, les pendules murales et d'autres instruments remplissant la fonction de garde-temps.

Le garde-temps de Abraham-Louis Breguet numéro 282, décrit et illustré dans « Das Tourbillon » (1993, Reinhard Meis) aux pages 90 et 91, couvre le préambule de la revendication 1 annexée.

CH 711 571 / EP 3 147 725 décrivent un échappement à détente tournante, pour entretenir l'oscillation d'un oscillateur monolithique (inertie élasticité). La détente est également monolithique. L'impulsion est donnée par un couple direct. C'est l'axe du balancier qui reçoit le couple moteur directement. La détente permet de libérer ce couple moteur. Il s'agit d'un oscillateur sur pivot flexible dont le peu d'amplitude de fonctionnement permet de supprimer les risques de galop (sauts de dents de la détente, au niveau de la roue d'échappement) et donc de résoudre le principal inconvénient des échappements à détente dans une montre.

CH 709 279 décrit un dispositif régulateur qui impose un mouvement périodique au moins du point de repos du résonateur avec une fréquence de régulation comprise entre n*0.9w et n*1.1w0, avec n entier > ou = 2 et w0 fréquence propre du résonateur principal. Il serait cependant souhaitable d'imposer au piton un mouvement périodique de rotation autour de l'axe du balancier, avec un mouvement périodique dont la fréquence est bien inférieure à la fréquence propre du résonateur balancier spiral.

EP 1097 408 B1 décrit un indicateur de temps de type balancier-spiral à couple constant, avec un ressort spiral et un balancier. Une oscillation du balancier est entretenue à travers un mobile d'échappement par déplacement d'un point d'attache du ressort spiral au moment du passage au point d'impulsion de l'oscillateur, résultant dans un mouvement circulaire du point d'attache du ressort spiral autour de l'axe de l'oscillateur et entraînant une rotation de l'ensemble balancier-spiral-échappement. Dans ce dispositif connu, une extrémité du ressort spiral, l'extrémité interne, est fixée par un piton de fixation au mobile d'échappement. L'autre extrémité du ressort spiral, l'extrémité externe, est fixée au balancier. Le piton de fixation du ressort spiral étant solidaire du mobile d'échappement, il transmet au ressort spiral le mouvement angulaire dont il vient d'être animé, emmagasinant une énergie potentielle dans le ressort spiral qui va initier l'oscillation du balancier.

Le but de cette invention est de fournir un garde-temps mécanique du type balancier-spiral, comportant un ressort spiral, un balancier et un mécanisme d'échappement relié par un point d'attache au ressort spiral et agencé pour entretenir une oscillation du balancier, lequel a une perturbation minimale sur son oscillateur de référence et la fréquence de l'oscillateur est plus stable et la mesure du temps plus précise.

### L'invention est telle que définie dans la revendication 1.

L'invention concerne aussi une pièce d'horlogerie, comme une montre-bracelet, une pendule de table ou une pendule murale, comportant un garde-temps tel que décrit.

L'invention permet de réduire simultanément l'influence de plusieurs sources de perturbations provenant du comptage du nombre d'oscillations du balancier (par réduction du nombre d'interactions par cycle), du maintien de son amplitude ainsi que de l'influence de l'orientation de l'oscillateur dans le champ gravitationnel. L'invention cumule les avantages d'un échappement à détente avec le déplacement du point d'attache du ressort de l'oscillateur de référence et l'utilisation d'un planétaire faisant office de tourbillon.

L'invention tire bénéfice du principe de l'échappement à détente. L'échappement à détente est réputé pour avoir une influence réduite sur la marche régulière du garde-temps par rapport à d'autres échappements traditionnels. L'invention introduit une variante de l'échappement à détente qui permet de réduire encore son influence en éliminant ou tout au moins en réduisant la nécessité du choc d'impulsion utilisé pour le maintien de l'amplitude d'oscillation.

Tout ou partie du maintien de l'amplitude d'oscillation de l'oscillateur est obtenu par le déplacement du point de fixation de son organe de rappel (le piton du spiral dans le cas d'un balancier traditionnel).

La présente invention est une application particulière de la famille des garde-temps à tourbillons utilisés sous d'autres formes dès le XVIII siècle. L'oscillateur ainsi que l'échappement exécute une rotation complète en quelques dizaines de secondes dans le même plan que l'oscillateur.

Grâce à la présente invention, l'oscillateur est perturbé de manière minimale. En effet, le transfert au mécanisme d'échappement d'une partie de l'énergie du système d'oscillation nécessaire au dégagement des dents de la roue d'échappement n'influence la marche de l'oscillateur qu'une fois par cycle, ce qui permet d'avoir une perturbation amoindrie de la marche de l'oscillateur. L'influence du comptage du nombre d'oscillations sur un mécanisme traditionnel avec échappement à ancre induit deux perturbations par cycle de l'oscillateur.

Par ailleurs, le déplacement du piton en lieu et place ou en complément avec l'impulsion donnée par le mécanisme d'échappements traditionnels assure un maintien de l'amplitude d'oscillation sans qu'il n'y ait, ou tout au moins en réduisant le choc perturbateur de la marche de l'oscillateur.

Un point faible de l'échappement à détente est le risque d'un dégagement d'une durée trop longue de la détente qui peut alors provoquer la libération de plusieurs dents de la roue d'échappement (galop). Le mécanisme tel que décrit dans la présente invention évite ce problème car la roue d'échappement est ralentie par l'inertie du châssis et la détente a ainsi le temps de reprendre sa position à temps et éviter le galop.

Un autre avantage de la présente invention est que l'oscillateur et le mécanisme d'échappement font une révolution complète en quelques dizaines de secondes sur eux-mêmes dans le plan de l'oscillateur grâce au dispositif planétaire, et ainsi moyenne les influences négatives du balourd du balancier lorsque le plan d'oscillation du balancier n'est pas perpendiculaire au champ gravitationnel.

L'énergie transmise à l'oscillateur par le déplacement du point d'attache du spiral est constante et dépend de la distance du déplacement du piton qui est constante. L'énergie transmise à l'oscillateur pour le maintien de son amplitude par ce déplacement ne dépend plus de la force du barillet dès que cette force est suffisante pour assurer le déplacement du piton.

Par ailleurs, avec un choix spécifique du rapport du train d'engrenage du plantaire, il est possible d'assurer une amplitude constante de l'oscillation et ainsi, d'optimiser ses propriétés par le choix de l'amplitude d'oscillation (par exemple 220°).

Les caractéristiques de l'invention apparaîtront plus clairement à la lecture de la description de plusieurs formes d'exécution données uniquement à titre d'exemple, nullement limitative en se référant aux figures suivantes dans lesquelles :
- La figure 1 représente une vue en perspective partielle d'un garde-temps selon un mode de réalisation proche de la présente invention avec le ressort-spiral partiellement découpé ;
- La figure 2 représente une vue arrière de la figure 1 ;
- La figure 3 représente une vue en perspective d'un autre garde-temps selon un mode de réalisation proche de l'invention ; et
- Les figures 4 et 5 représentent respectivement une vue en perspective et une vue de dessus d'un garde-temps selon l'invention dont les dents de la roue d'échappement comportent un plan incliné et un plan de dégagement.

La figure 1 illustre, à titre d'exemple, un garde-temps mécanique selon un mode de réalisation proche de l'invention du type balancier-spiral, comportant un ressort spiral 10, un balancier 20 et un mécanisme d'échappement à détente 30 relié par un point d'attache au ressort spiral et agencé pour entretenir une oscillation du balancier.

Comme illustré, le mécanisme d'échappement à détente 30 est relié au point d'attache 12 du ressort spiral 10 par un châssis 40 qui pivote autour de l'axe A du balancier. Une extrémité 12 externe du ressort spiral 10 est attachée à ce châssis 40 à un endroit situé d'un côté de l'axe A de balancier, l'extrémité interne du ressort spiral 10 étant fixée vers le centre du balancier 20. Le mécanisme d'échappement à détente 30 est situé de l'autre côté de l'axe A de balancier et agit sur le châssis pivotant 40 pour le faire tourner autour de l'axe A et ainsi faire tourner autour de l'axe A l'extrémité attachée 12 du ressort spiral 10.

Le balancier 20 est monté sur, et coaxiale avec, une couronne dentée fixe 22 comportant une denture interne 46, et le châssis 40 porte, audit autre côté de l'axe A de balancier, un pignon satellitaire 42 qui s'engage avec ladite couronne dentée 22 et qui est entraîné pas-à-pas par le mécanisme d'échappement à détente 30.

Le châssis 40 comporte plusieurs branches s'étendant de part et d'autre de l'axe de rotation du balancier 20 à un angle d'environ 120°. Le châssis 40 forme un plateau tournant dont l'axe de rotation est confondu avec l'axe de rotation A du balancier 20.

Le garde-temps selon un mode de réalisation proche de l'invention comporte une roue d'échappement 32 coaxiale et solidaire avec le pignon satellitaire 42.

Le mécanisme d'échappement à détente 30 comporte un corps d'échappement 39 pivotant entre une position de repos s'engageant avec la roue d'échappement 32 et une position de dégagement de la roue d'échappement 32. Ce corps d'échappement pivoté 39 comporte une lame flexible de détente , un plan de repos de la détente 37 qui vient s'engager avec la roue d'échappement 32, et une butée de la lame flexible de détente 38 situés dans la trajectoire d'une cheville d'impulsion 24 solidaire en oscillation avec le balancier 20, laquelle cheville d'impulsion 24 lors de l'oscillation du balancier 20 vient déplacer le levier d'échappement 36/37/38/39 de sa position de repos vers sa position de dégagement.

Le corps d'échappement 39 est monté pivotant à l'une des extrémités externes du châssis 40.

Comme illustré, l'extrémité externe 12 du ressort spiral 10 est attachée à une extrémité du châssis 40 par un piton 14 qui s'étend verticalement entre le plan du châssis 40 et le plan du ressort spiral 10.

La roue d'échappement 32 possède un plan de dégagement 50 sur ses dents 52 interagissant avec le plan de repos de la détente 37 du mécanisme d'échappement 30, ledit plan de dégagement 50 empêchant un retour rapide de la détente après sa libération.

La figure 1 illustre le garde-temps dans sa position où la cheville d'impulsion 24 en avançant (oscillation du balancier 20 selon le sens opposé des aiguilles d'une montre dans le dessin) laisse le corps d'échappement 39 dans sa position de repos avec le plan de repos 37 en engagement contre la roue d'échappement 32 afin de bloquer celle-ci et le pignon satellite 42. Ensuite le balancier 20 continue son oscillation dans ce sens, puis inverse sa direction d'oscillation. Lorsque la cheville d'impulsion 24, oscillant dans le sens des aiguilles d'une montre, vient frapper l'extrémité de la butée de la lame flexible 38 le corps d'échappement 39 se déplace et libère la dent 37 de son engagement avec la roue d'échappement 32 qui est donc libre de tourner et le pignon satellite 42 tourne avec la roue d'échappement 32 et déplace le châssis 40. Lors d'un nouveau changement de la direction d'oscillation, la cheville d'impulsion 24, au passage en face de la détente, fléchie la lame flexible de détente 36 et passe l'extrémité de la butée de la lame flexible de détente 38 sans dégager la roue d'échappement 32, arrivant à la position de départ illustrée, et ainsi de suite.

Le concept décrit se base sur un oscillateur balancier-spiral traditionnel. L'ensemble du mécanisme repose sur le châssis 40 dont l'axe de rotation est confondu avec l'axe de rotation du balancier 20. Le pignon satellite 42 engraine avec la couronne planétaire 22. L'échappement à détente 30, la roue d'échappement 32, la roue satellite 42, le support du piton 14 du ressort spiral 10 sont tous attenants au châssis satellitaire. Le pignon satellite 42 et la roue d'échappement 32 sont solidaires.

La couronne planétaire 22 est fixe (n'oscille pas, ne tourne pas). Un couple de rotation est exercé sur le pignon de châssis 45 (figure 2). Ce couple tend à faire tourner le pignon satellite 42 et ainsi, le châssis. Le pignon satellite 42 est retenu dans sa rotation par le blocage de la roue d'échappement 32 par le mécanisme à détente 30. La rotation de la roue d'échappement 32 n'est possible qu'une fois par cycle d'oscillation du balancier 20 lorsqu'il libère le mécanisme de détente 30. Ainsi, une fois par cycle d'oscillation du balancier 20, le plateau porte-satellite pourra faire une rotation dont l'amplitude dépend du rapport des nombres de dents des différentes roues. Cette rotation va entraîner un déplacement du piton 14 pour assurer ou contribuer au maintien de l'amplitude d'oscillation du balancier 29. Le mécanisme de détente n'agit donc pas nécessairement sur le balancier 20 pour maintenir son amplitude d'oscillation par une action directe comme dans le cas d'un échappement à détente traditionnel. Dans une variante, le bras comprenant le plan de repos 37, poussé par la roue d'échappement 32, peut être prolongé de manière à ce que le mécanisme de détente agisse également sur l'élément d'impulsion. Dans cette variante, l'énergie transmise au balancier pour maintenir son amplitude est alors distribuée entre le déplacement du piton et l'impulsion du bras prolongé de la détente. Dans les deux variantes, le pignon de châssis 45 (figure 2) fait également une rotation qui assure le comptage du nombre de cycles d'oscillations effectuées par le balancier 20.

L'angle de rotation du plateau porte-satellite peut être calculé pour assurer une amplitude optimum de l'angle de rotation du balancier 20 en régime régulier.

Un train de roues lie un barillet (non illustré) qui assure le couple sur le pignon satellite 42 par le pignon de châssis 45 et de par le rapport des dents des roues, il est possible d'obtenir une vitesse de rotation adéquate pour chacune d'entre-elles afin d'afficher, par exemple, heure, minute et seconde ou d'autres mesures du temps.

La figure 3 illustre une autre forme d'exécution d'un garde-temps mécanique selon un mode de réalisation proche de l'invention du type balancier-spiral, comportant un ressort spiral 10, un balancier 20 et un mécanisme d'échappement à détente 30 relié par un point d'attache au ressort spiral et agencé pour entretenir une oscillation du balancier.

Comme illustré à la figure 3, le mécanisme d'échappement à détente 30 est relié au point d'attache 12 du ressort spiral 10 par une pièce transversale 40 qui pivote autour de l'axe A du balancier. Une extrémité 12 externe du ressort spiral 10 est attachée à cette pièce transversale 40 à un endroit situé d'un côté de l'axe A de balancier, l'extrémité interne du ressort spiral 10 étant fixée vers le centre du balancier 20. Le mécanisme d'échappement à détente 30 est situé de l'autre côté de l'axe A de balancier et agit sur la pièce transversale 40 pivotant pour la faire tourner autour de l'axe A et ainsi faire tourner autour de l'axe A l'extrémité attachée 12 du ressort spiral 10.

Le balancier 20 est monté sur, et coaxiale avec, une roue dentée fixe 22 comportant une denture externe, et la pièce transversale 40 porte, audit autre côté de l'axe A de balancier, un pignon satellitaire 42 qui s'engage avec ladite couronne dentée 22 et qui est entraîné pas-à-pas par le mécanisme d'échappement à détente 30.

La pièce transversale 40 comporte deux branches s'étendant de part et d'autre d'un disque 44 coaxiale avec le balancier 20. Ce disque 44 forme avec la pièce transversale 40 un châssis ou un plateau tournant dont l'axe de rotation est confondu avec l'axe de rotation du balancier 20.

Le garde-temps selon l'invention comporte une roue d'échappement 32 coaxiale et solidaire avec la roue satellitaire 42. Dans une variante proche de l'invention, le mobile d'échappement à détente pourrait être remplacé par un autre dispositif d'échappement.

Dans le mode de réalisation selon l'invention illustré aux figures 4 et 5, le garde-temps comporte deux types d'impulsion. Un premier type d'impulsion se produit lorsque l'amplitude d'oscillation du balancier est faible. Il s'agit d'une impulsion directe d'une dent de la roue d'échappement 52 qui agit sur une cheville additionnelle 48. L'inertie du mobile roue d'échappement additionnée à l'inertie du mobile châssis ainsi que le couple moteur sont choisis de telle sorte que ce type d'impulsion ne se produise que lorsque la vitesse de passage du balancier est relativement faible, soit lorsque l'amplitude dudit balancier est faible. Une fois passé un seuil d'amplitude d'oscillation du balancier, la roue d'échappement ne parvient plus à rattraper le balancier lors de sa phase d'accélération et n'entre plus en contact avec la cheville additionnelle 48. Il n'y a ainsi plus de choc perturbant la fréquence d'oscillation du balancier.

Dans une deuxième phase, où les impulsions directes n'ont plus lieu, seules les impulsions par déplacement du point d'attache du piton au châssis ont lieu. Ce type d'impulsion se produit quelle que soit l'amplitude des oscillations du balancier. Potentiellement, ce type d'impulsion perturbe nettement moins la fréquence d'oscillation du balancier que le choc direct.

De plus, lors du passage du balancier dans le sens du dégagement de la détente, le balancier fait pivoter la détente par l'entremise de sa cheville, le bec de la dent de la roue d'échappement quitte le plan de repos de la détente, il arrive sur le plan incliné 54 de la détente et fait pivoter celle-ci de manière à laisser passer le balancier. Cependant, cette dernière étant d'une inertie beaucoup plus faible que le balancier, elle tend à revenir à sa position initiale trop vite avec le risque d'interagir à nouveau avec la cheville du balancier. Il y a ainsi un risque de contacts multiples entre la détente et la cheville du balancier ce qui n'est pas souhaitable.

Ainsi, afin de prévenir des contacts multiples, la roue d'échappement est pourvue d'un plan de dégagement 50, prévu afin que la détente soit maintenue dans sa position passante, le temps que le balancier soit dégagé. Le dégagement du balancier est garanti par l'interaction entre une dent de la roue d'échappement 52 et la cheville additionnelle 48 dont l'angle qu'elle forme avec la cheville de balancier a été établi à cette fin.

### Légende

- 10: ressort spiral
- 12: point d'attache / extrémité externe du ressort spiral
- 14: piton
- 20: balancier
- 22: couronne ou roue dentée fixe
- 24: cheville d'impulsion
- 30: mécanisme d'échappement
- 32: roue d'échappement
- 36: lame flexible de détente
- 37: plan de repos de la détente
- 38: butée de la lame flexible de détente
- 39: corps de détente
- 40: pièce transversale dénommée châssis
- 42: pignon satellite
- 44: disque
- 45: pignon de châssis
- 46: denture interne
- 48: cheville additionnelle
- 50: plan de dégagement
- 52: dent de la roue d'échappement
- 54: plan incliné

## Revendications

1. Garde-temps mécanique du type balancier-spiral, comportant un ressort spiral (10), un balancier (20) et un mécanisme d'échappement (30) relié par un point d'attache (12) au ressort spiral et agencé pour entretenir une oscillation du balancier, où le mécanisme d'échappement (30) est relié au point d'attache (12) du ressort spiral par une pièce ci-après dénommée châssis (40) pivotée autour de l'axe (A) du balancier, une extrémité externe (12) du ressort spiral (10) est attachée à ce châssis (40) à un endroit situé d'un côté de l'axe (A) de balancier, et
le mécanisme d'échappement (30) est situé de l'autre côté de l'axe (A) du balancier et agit sur le châssis (40) pivoté pour le faire tourner et ainsi faire tourner l'extrémité attachée (12) du ressort spiral,
dans lequel le balancier (20) est monté sur, et coaxial avec, une couronne dentée fixe (22), et le châssis (40) porte, au dit autre côté de l'axe (A) de balancier, une roue satellitaire (42) qui s'engage avec ladite couronne dentée (22) et qui est entrainée pas-à-pas par le mécanisme d'échappement (30),
le garde-temps comportant une roue d'échappement (32) coaxiale et solidaire avec la roue satellitaire (42), et un levier d'échappement (36, 37, 38, 39) à détente pivotant entre une position de repos s'engageant avec la roue d'échappement (32) et une position de dégagement de la roue d'échappement (32), et
dans lequel l'extrémité externe (12) du ressort spiral est attachée au châssis (40) par un piton (14) qui s'étend verticalement entre le plan du châssis (40) et le plan du ressort spiral (10), le plan du ressort spiral (10) étant disposé entre le plan du châssis (40) et le balancier (20),
**caractérisé en ce que** la roue d'échappement (32) possède un plan de dégagement (50) sur ses dents (52) interagissant avec un bras court (36) du mécanisme d'échappement (30), ledit plan de dégagement (50) empêchant un retour trop rapide de la détente après sa libération.

2. Garde-temps selon la revendication 1,
dans lequel le châssis comporte plusieurs branches s'étendant de part et d'autre d'un disque (44) coaxial avec le balancier (20) et formant avec le châssis (40) un plateau tournant dont l'axe de rotation est confondu avec l'axe d'oscillation du balancier (20).

3. Garde-temps selon la revendication 1 ou 2,
dans lequel le levier d'échappement (36, 37, 38, 39) comporte ledit bras court (36) qui est un bras interne court (36) doté d'une dent d'engagement (37) qui vient s'engager avec la roue d'échappement (32), et un bras externe long (38) situé dans la trajectoire d'un élément d'impulsion (24) solidaire en oscillation avec le balancier (20), lequel élément d'impulsion (24) lors de l'oscillation du balancier (20) vient déplacer le levier d'échappement (36, 37, 38, 39) de sa position de repos vers sa position de dégagement.

4. Garde-temps selon l'une des revendications précédentes, dans lequel la roue satellitaire (42) et le châssis (40) sont agencés pour être entraînés en rotation par un pignon de châssis (45), ladite roue satellitaire (42) étant retenue dans sa rotation par le blocage de la roue d'échappement (32) par le mécanisme d'échappement (30), la rotation de la roue d'échappement (32) s'effectuant une fois par cycle d'oscillation du balancier (20), lorsque le balancier (20) libère le mécanisme de détente (30), de manière à ce que le plateau tournant fait une rotation, dont l'amplitude dépend du rapport du nombre de dents des différentes roues du garde-temps, la rotation du plateau tournant entraînant un déplacement du piton (14) pour assurer ou contribuer au maintien de l'amplitude d'oscillation du balancier (20).

5. Garde-temps selon la revendication 4, dans lequel le pignon de châssis (45) est agencé pour effectuer une rotation assurant le comptage du nombre de cycles d'oscillations effectuées par le balancier (20).

6. Garde-temps selon la revendication 1, dans lequel, la somme de l'inertie de la roue d'échappement (32) additionnée à l'inertie du châssis (40) est agencée de manière à ce qu'une impulsion directe d'une dent (52) de la roue d'échappement (32) sur une cheville additionnelle (48) se produise lorsque la vitesse de passage du balancier (20) est faible, soit lorsque l'amplitude d'oscillation du balancier (20) est faible.

7. Garde-temps selon la revendication 6, dans lequel lorsque lesdites impulsions directes n'ont plus lieu, des impulsions par déplacement du point d'attache du piton (14) au châssis (40) ont lieu quelle que soit l'amplitude des oscillations du balancier (20).

8. Garde-temps selon la revendication 7, dans lequel la roue d'échappement (32) est pourvue d'un plan de dégagement (50), prévu afin que la détente soit maintenue dans sa position passante, le temps que le balancier (20) soit dégagé, le dégagement du balancier (20) étant garanti par l'interaction entre une dent de la roue d'échappement (52) et la cheville additionnelle (48).

9. Garde-temps selon la revendication 8, dans lequel lors du passage du balancier (20) dans le sens du dégagement de la détente, le balancier (20) fait pivoter le mécanisme à détente (30) par l'entremise de sa cheville, le bec de la dent de la roue d'échappement quittant le plan de repos de la détente pour arriver sur un plan incliné (54) de la détente et faire pivoter celle-ci de manière à laisser passer le balancier.

10. Pièce d'horlogerie, parmi une montre-bracelet, une pendule de table ou une pendule murale, comportant un garde-temps selon l'une des revendications précédentes.

## Patentansprüche

1. Mechanischer Zeitmesser vom Typ Unruh-Spirale, umfassend eine Spiralfeder (10), eine Unruh (20) und einen Hemmungsmechanismus (30), der durch einen Anbringungspunkt (12) mit der Spiralfeder verbunden ist und dafür angeordnet ist, eine Schwingung der Unruh aufrechtzuerhalten, wobei der Hemmungsmechanismus (30) mit dem Anbringungspunkt (12) der Spiralfeder durch ein nachstehend als Grundträger (40) bezeichnetes Teil verbunden ist, das um die Achse (A) der Unruh schwenkbar ist, ein Außenende (12) der Spiralfeder (10) an einer Stelle an diesem Grundträger (40) angebracht ist, die sich auf einer Seite der Unruhachse (A) befindet, und
sich der Hemmungsmechanismus (30) auf der anderen Seite der Achse (A) der Unruh befindet und auf den schwenkbaren Grundträger (40) wirkt, um ihn zu drehen und so das angebrachte Ende (12) der Spiralfeder zu drehen,
wobei die Unruh (20) auf und koaxial zu einem festen Zahnkranz (22) montiert ist und der Grundträger (40) auf der anderen Seite der Unruhachse (A) ein Satellitenrad (42) trägt, das mit dem Zahnkranz (22) in Eingriff steht und das schrittweise vom Hemmungsmechanismus (30) angetrieben wird,
wobei der Zeitmesser ein Hemmungsrad (32), das koaxial zum Satellitenrad (42) und damit fest verbunden ist, und einen Chronometerhemmungshebel (36, 37, 38, 39) aufweist, der zwischen einer Ruheposition, in der er mit dem Hemmungsrad (32) in Eingriff steht, und einer Löseposition vom Hemmungsrad (32) schwenkt, und
wobei das Außenende (12) der Spiralfeder durch ein Spiralklötzchen (14) am Grundträger (40) angebracht ist, das sich vertikal zwischen der Ebene des Grundträgers (40) und der Ebene der Spiralfeder (10) erstreckt, wobei die Ebene der Spiralfeder (10) zwischen der Ebene des Grundträgers (40) und der Unruh (20) angeordnet ist,
**dadurch gekennzeichnet, dass** das Hemmungsrad (32) eine Löseebene (50) auf seinen Zähnen (52) aufweist, die mit einem kurzen Arm (36) des Hemmungsmechanismus (30) zusammenwirkt, wobei die Löseebene (50) eine zu schnelle Rückstellung des Detents nach seiner Freigabe verhindert.

2. Zeitmesser nach Anspruch 1,
wobei der Grundträger mehrere Schenkel aufweist, die sich beiderseits einer Scheibe (44) erstrecken, die koaxial zur Unruh (20) ist und mit dem Grundträger (40) einen Drehteller bildet, dessen Drehachse mit der Schwingungsachse der Unruh (20) zusammenfällt.

3. Zeitmesser nach Anspruch 1 oder 2,
wobei der Hemmungshebel (36, 37, 38, 39) den kurzen Arm (36), der ein kurzer Innenarm (36) ist, der mit einem Eingriffszahn (37) versehen ist, der mit dem Hemmungsrad (32) in Eingriff tritt, und einen langen Außenarm (38) aufweist, der sich in der Bahn eines Impulselements (24) befindet, das in Schwingung fest mit der Unruh (20) verbunden ist, wobei das Impulselement (24) bei der Schwingung der Unruh (20) den Hemmungshebel (36, 37, 38, 39) aus seiner Ruheposition zu seiner Löseposition hin verschiebt.

4. Zeitmesser nach einem der vorhergehenden Ansprüche, wobei das Satellitenrad (42) und der Grundträger (40) dafür angeordnet sind, durch einen Grundträgertrieb (45) in Drehung angetrieben zu werden, wobei das Satellitenrad durch die Blockierung des Hemmungsrads (32) durch den Hemmungsmechanismus (30) in seiner Drehung zurückgehalten wird, wobei die Drehung des Hemmungsrads (32) einmal pro Schwingungszyklus der Unruh (20) erfolgt, wenn die Unruh (20) den Detentmechanismus (30) freigibt, so dass der Drehteller eine Drehung ausführt, deren Amplitude vom Verhältnis der Anzahl von Zähnen der verschiedenen Räder des Zeitmessers abhängig ist, wobei die Drehung des Drehtellers eine Bewegung des Spiralklötzchens (14) bewirkt, um die Beibehaltung der Schwingungsamplitude der Unruh (20) sicherzustellen oder zu dieser beizutragen.

5. Zeitmesser nach Anspruch 4,
wobei der Grundträgertrieb (45) dafür angeordnet ist, eine Drehung auszuführen, die die Zählung der Anzahl von Schwingungszyklen sicherstellt, die von der Unruh (20) ausgeführt werden.

6. Zeitmesser nach Anspruch 1,
wobei die Summe der Trägheit des Hemmungsrads (32) addiert zur Trägheit des Grundträgers (40) so angeordnet ist, dass ein direkter Impuls eines Zahns (52) des Hemmungsrads (32) auf einen zusätzlichen Stift (48) dann erfolgt, wenn die Vorbeilaufgeschwindigkeit der Unruh (20) gering ist, das heißt wenn die Schwingungsamplitude der Unruh (20) gering ist.

7. Zeitmesser nach Anspruch 6, wobei, wenn die direkten Impulse nicht mehr erfolgen, Impulse durch Bewegung des Anbringungspunkts des Spiralklötzchens (14) am Grundträger (40) erfolgen, unabhängig von der Amplitude der Schwingungen der Unruh (20).

8. Zeitmesser nach Anspruch 7, wobei das Hemmungsrad (32) mit einer Löseebene (50) versehen ist, die dafür vorgesehen ist, dass der Detent in seiner Vorbeilassposition gehalten wird, bis die Unruh (20) gelöst ist, wobei das Lösen der Unruh (20) durch die Interaktion zwischen einem Zahn des Hemmungsrads (52) und dem zusätzlichen Stift (48) garantiert wird.

9. Zeitmesser nach Anspruch 8, wobei beim Vorbeilaufen der Unruh (20) in Löserichtung des Detents die Unruh (20) den Detentmechanismus (30) mittels ihres Stifts schwenkt, wobei die Nase des Zahns des Hemmungsrads die Ruheebene des Detents verlässt, um auf einer geneigten Ebene (54) des Detents anzukommen und diesen so zu schwenken, dass die Unruh vorbei gelassen wird.

10. Uhr, von einer Armbanduhr, einer Tischuhr oder einer Wanduhr, mit einem Zeitmesser nach einem der vorhergehenden Ansprüche.

## Claims

1. Mechanical timepiece of balance-spiral type, comprising a spiral spring (10), a balance (20) and an escapement mechanism (30) linked by an attachment point (12) to the spiral spring and arranged to sustain an oscillation of the balance, in which the escapement mechanism (30) is linked to the attachment point (12) of the spiral spring by a part hereinafter called frame (40) pivoted about the axis (A) of the balance, an outer end (12) of the spiral spring (10) is attached to this frame (40) at a point situated on one side of the balance axis (A), and
the escapement mechanism (30) is situated on the other side of the axis (A) of the balance and acts on the pivoted frame (40) to make it turn and thus make the attached end (12) of the spiral spring turn,
in which the balance (20) is mounted on, and coaxial with, a fixed toothed crown (22) and the frame (40) bears, on said other side of the balance axis (A) a satellite (42) which engages with said toothed crown (22) and which is driven stepwise by the escapement mechanism (30),
the timepiece comprising an escapement wheel (32) coaxial and secured with the satellite (42), and an escapement lever (36, 37, 38, 39) with detent pivoting between an idle position engaging with the escapement wheel (32) and a position of disengagement from the escapement wheel (32), and
in which the outer end (12) of the spiral spring is attached to the frame (40) by a balance spring stud (14) which extends vertically between the plane of the frame (40) and the plane of the spiral spring (10), the plane of the spiral spring (10) being disposed between the plane of the frame (40) and the balance (20),
**characterized in that** the escapement wheel (32) has a plane of disengagement (50) on its teeth (52) interacting with a short arm (36) of the escapement mechanism (30), said plane of disengagement (50) preventing a very rapid return of the detent after the release thereof.

2. Timepiece according to Claim 1,
in which the frame comprises several branches extending on either side of a disc (44) coaxial with the balance (20) and forming with the frame (40) a revolving plate whose axis of rotation coincides with the axis of oscillation of the balance (20).

3. Timepiece according to Claim 1 or 2,
in which the escapement lever (36, 37, 38, 39) comprises said short arm (36) which is a short inner arm (36) provided with an engagement tooth (37) which comes to be engaged with the escapement wheel (32), and a long outer arm (38) situated in the trajectory of an impulse element (24) secured in oscillation with the balance (20), which impulse element (24), upon the oscillation of the balance (20), displaces the escapement lever (36, 37, 38, 39) from its idle position to its disengagement position.

4. Timepiece according to one of the preceding claims, in which the satellite (42) and the frame (40) are arranged to be driven in rotation by a frame pinion (45), said satellite (42) being retained in its rotation by the blocking of the escapement wheel (32) by the escapement mechanism (30), the rotation of the escapement wheel (32) being performed once per cycle of oscillation of the balance (20), when the balance (20) releases the detent mechanism (30), such that the revolving plate makes a rotation, the amplitude of which depends on the ratio of the number of teeth of the different wheels of the timepiece, the rotation of the revolving plate driving a displacement of the balance spring stud (14) to ensure or contribute to the amplitude of oscillation of the balance (20) being maintained.

5. Timepiece according to Claim 4,
in which the frame pinion (45) is arranged to perform a rotation ensuring the counting of the number of oscillation cycles performed by the balance (20).

6. Timepiece according to Claim 1,
in which the sum of the inertia of the escapement wheel (32) added to the inertia of the frame (40) is arranged such that a direct impulse of a tooth (52) of the escapement wheel (32) on an additional pin (48) occurs when the speed of passage of the balance (20) is low, that is when the amplitude of oscillation of the balance (20) is low.

7. Timepiece according to Claim 6,
in which, when said direct impulses no longer take place, impulses by displacement of the point of attachment of the balance spring stud (14) to the frame (40) take place regardless of the amplitude of the oscillations of the balance (20).

8. Timepiece according to Claim 7,
in which the escapement wheel (32) is provided with a plane of disengagement (50), provided in order for the detent to be maintained in its passing position, for the time that the balance (20) is disengaged, the disengagement of the balance (20) being guaranteed by the interaction between a tooth of the escapement wheel (52) and the additional pin (48).

9. Timepiece according to Claim 8,
in which, when the balance (20) passes in the direction of disengagement of the detent, the balance (20) makes the detent mechanism (30) pivot by the intervention of its pin, the beak of the tooth of the escapement wheel leaving the idle plane of the detent to arrive on an inclined plane (54) of the detent and make the latter pivot so as to allow the balance to pass.

10. Timepiece, from among a wristwatch, a table clock or a wall clock, comprising a timepiece according to one of the preceding claims.
